# FASCICULE DE BREVET EUROPEEN

(11) **EP 2 145 567 B1**
(45) Date de publication et mention de la délivrance du brevet: **23.02.2011**
(21) Numéro de dépôt: 08290701.5
(22) Date de dépôt: 17.07.2008
(51) Int. Cl.: A47C 17/02

(54) **Ensemble de pièces destinées a former l'assise d'un meuble et procédés d'assemblage correspondants**
Teileset, das zusammengebaut die Sitzfläche eines Möbelstücks bildet, und entsprechendes Montageverfahren
Set of parts intended to form the seat of an item of furniture and corresponding assembly methods

(43) Date de publication de la demande: 20.01.2010
(73) Titulaire: Poldem Sp.zo.o., 93-402 Lodz (PL)
(72) Inventeur: Lhomme, David, 91-072 Lodz (PL)
(74) Mandataire: Corret, Hélène

(56) Documents cités:
- GB-A- 1 219 093
- US-A- 4 523 787
- US-A- 5 727 849
- US-A1- 2003 111 882

## Description

La présente invention concerne le domaine des meubles comportant une assise, du type fauteuil ou canapé, dont la structure est conçue pour être facilement montée et démontée.

Un fauteuil ou canapé est généralement acheté par l'utilisateur final en étant prêt à l'emploi, c'est-à-dire monté et habillé d'un tissu.

Ce meuble est d'un encombrement important, ce qui a des conséquences importantes sur les coûts de transport depuis le lieu de fabrication vers le lieu de distribution et enfin, chez l'utilisateur final. Cet encombrement a aussi des conséquences sur les coûts de stockage puisqu'il faut prévoir des entrepôts importants. Ceci a bien sûr une influence directe sur le prix d'achat pour l'utilisateur final.

Par ailleurs, il est relativement difficile de bien emballer ce type de meubles, du fait de leur taille, de leur forme, et de la fragilité des surfaces rembourrées et tapissées. Or, lorsqu'un meuble est détérioré et doit faire l'objet d'une réparation par le fabricant dans le cadre du service après-vente, il doit être retourné chez le fabricant. Il n'est, en effet, pas possible d'isoler la pièce détériorée. De plus, la détérioration nécessite souvent un retapissage qui ne peut être réalisé que dans l'usine du fabricant. Ceci représente un tel coût, compte tenu notamment des frais de transport, qu'il est souvent plus économique de remplacer le canapé détérioré par un canapé neuf. C'est pourquoi le service après-vente constitue une part importante des frais du fabricant.

Enfin, depuis de nombreuses années, des meubles en kit sont proposés aux consommateurs. Ces meubles remportent un grand succès, notamment du fait de leur bas coût. Cependant, il n'existe pas aujourd'hui sur le marché de meubles du type fauteuil ou canapé en kit, car leur conception reste complexe et leur montage ne peut pas être assuré par un non-professionnel.

De nombreuses solutions ont été proposées pour résoudre ce problème. On peut ainsi citer le document FR-2 857 838 qui concerne un meuble tel qu'un canapé ou un fauteuil dont l'ossature est en forme de caisse à fond ouvert et délimite ainsi un volume pour recevoir le dossier du meuble.

Une telle conception permet, après démontage et rangement, d'obtenir un volume parallélépipédique facile à emballer et transporter. Cependant, ce volume reste important et les problèmes liés au coût du transport et du stockage ne sont que partiellement résolus.

Le document US-6,839,950 décrit un procédé pour assembler les éléments d'un canapé conçu de façon modulaire. Ces éléments peuvent être transportés et stockés sous forme démontée, ce qui résout les problèmes de coûts liés à l'encombrement des canapés traditionnels. Le document US 2003/0111882 A1 décrit aussi un canapé modulaire.

L'assemblage nécessite d'utiliser des pièces métalliques pour rigidifier le canapé. Elles consistent en des rails de structure complexe pour permettre de régler leur longueur et en une paire de réceptacles pour une paire d'éléments profilés, dont la structure est également complexe pour permettre leur ajustement mutuel et la fixation des réceptacles sur un rail. Ces pièces entraînent donc un surcoût.

Par ailleurs, la présence de ces pièces métalliques rend difficile le montage du canapé pour un non-professionnel, leur réglage et leur fixation étant relativement complexes.

Le document US-7,044,557 décrit également un meuble du type fauteuil ou canapé qui est transporté et stocké sous forme démontée et qui est destiné à être assemblé par l'utilisateur final.

La structure du meuble est composée de multiples éléments qui s'emboîtent les uns dans les autres comme les pièces d'un puzzle et qui sont reliés les uns aux autres par des moyens de fixation. De nombreuses entretoises sont prévues. Ce sont des pièces de taille importante servant à rigidifier à la fois l'assise et le dossier du canapé.

La multiplicité des éléments constitutifs et des moyens de fixation rend, là encore, difficile le montage de la structure par un non-professionnel.

Par ailleurs, une fois la structure assemblée, il convient de la recouvrir avec une housse rembourrée, ce qui est souvent une opération malaisée.

L'invention a pour objet de pallier les inconvénients des solutions de l'état de la technique en proposant un meuble avec assise de conception modulaire, pour faciliter son transport et son stockage, dont l'assemblage peut facilement être réalisé par un non-professionnel, et dont la réparation ne nécessite que le remplacement des parties réellement détériorées, ce qui limite considérablement les frais liés au service après-vente.

Ainsi, l'invention concerne un ensemble de pièces destinées à former l'assise d'un meuble, comprenant les caractéristiques de la revendication 1.

Lorsque ledit meuble est du type canapé ou fauteuil, ledit ensemble comprend en outre au moins un panneau de dossier.

L'ensemble de pièces peut également comprendre un élément latéral destiné à former un accoudoir du meuble monté.

De préférence, cet ensemble comprend au moins un moyen formant entretoise et destiné à être placé dans l'assise du meuble pour le renforcer.

Les cadres de l'ensemble sont avantageusement de forme rectangulaire.

De façon avantageuse, lorsque l'ensemble de pièces est destiné à la réalisation d'un canapé comprenant un angle, l'ensemble de pièces comprend de surcroît :
- deux autres cadres de formes sensiblement identiques, des moyens de suspension étant fixés sur l'un de ces deux autres cadres, et
- un autre panneau de dossier dont la largeur correspond à celle des deux autres cadres.

Selon d'autres modes préférés, l'ensemble de pièces peut comprendre :
- au moins deux panneaux de dossier pour former un meuble du type angle,
- au moins un panneau destiné à être placé sur une face du meuble,
- plusieurs pieds.

De façon préférée, au moins certaines pièces de l'ensemble sont rembourrées et tapissées.

Enfin, l'ensemble de pièces selon l'invention est associé à des coussins d'assise et/ou de dossier, adaptés à la forme du meuble à réaliser.

L'invention concerne également un procédé d'assemblage d'un ensemble de pièces conforme aux caractéristiques précédentes et destiné à obtenir l'assise d'un meuble, le procédé comprenant les étapes suivantes :
(a) le positionnement de pièces de connexion entre les deux cadres, au moins au niveau des quatre coins ;
(b) la liaison des cadres et des pièces de connexion par des moyens de fixation pour réaliser l'assise du meuble.

Lorsque le procédé est destiné à un ensemble de pièces comportant également au moins un panneau de dossier, le procédé comprend en outre l'étape (c) consistant en une liaison du panneau de dossier et des pièces de connexion, par des moyens de fixation.

Lorsque le procédé est destiné à un ensemble de pièces comportant également au moins un élément latéral, le procédé comprend en outre l'étape (d) consistant en une liaison des deux éléments latéraux et des pièces de connexion.

Lorsque l'ensemble de pièces comporte également au moins un moyen formant entretoise, le procédé consiste en outre, dans l'étape (a), à positionner ledit au moins un moyen formant entretoise entre les deux cadres.

L'invention concerne également un procédé d'assemblage d'un ensemble de pièces pour un meuble du type canapé d'angle, tel que décrit précédemment, ce procédé d'assemblage comprenant les étapes suivantes :
- la réalisation de la partie centrale du canapé conformément aux étapes (a) à (c) ;
- la réalisation de la partie centrale de l'angle du canapé avec les deux autres cadres et au moins quatre pièces de connexion, conformément aux étapes (a) à (c) ; et
- la liaison des deux parties centrales et des pièces de connexion, par des moyens de fixation, de façon à réaliser la partie centrale du canapé d'angle et
les deux éléments latéraux étant fixés sur la partie centrale du canapé d'angle, lors de l'étape (d).

Dans un mode particulier de réalisation, l'ensemble de pièces peut comporter un autre moyen formant entretoise et deux paires de pièces complémentaires, le procédé consistant alors, lors de la réalisation de la partie centrale de l'angle du canapé, à positionner ledit au moins un moyen formant entretoise entre les deux autres cadres et les deux paires de pièces de connexion, de part et d'autre dudit moyen, puis à assurer la liaison de ces pièces de connexion et du moyen formant entretoise lors de l'étape (b) de la réalisation de la partie centrale de l'angle du canapé.

Enfin, si l'ensemble des pièces comporte des pieds, le procédé d'assemblage consiste en outre à fixer lesdits pieds à proximité de la zone de fixation entre la partie centrale du canapé droit et la partie centrale de l'angle du canapé, et sous la partie de l'angle formant saillie.

Lorsque l'ensemble de pièces comporte également un panneau avant et deux panneaux latéraux pour l'angle du canapé, le procédé d'assemblage consiste à fixer ces panneaux sur la partie centrale de l'angle du canapé.

L'invention sera mieux comprise et d'autres buts, avantages et caractéristiques celle-ci apparaîtront plus clairement à la lecture de la description qui suit et qui est faite en référence aux figures annexées sur lesquelles :
- la figure 1 illustre un ensemble des pièces selon l'invention, destinées à réaliser un canapé,
- les figures 2 à 5 illustrent plusieurs étapes du procédé d'assemblage selon l'invention destinées à un ensemble de pièces conformes à la figure 1,
- la figure 6 illustre, à titre d'exemple, les pièces qui doivent être prévues, en complément de celles illustrées à la figure 1, pour réaliser un canapé d'angle, et
- les figures 7 à 10 illustrent des étapes du procédé d'assemblage de l'ensemble des pièces destinées à la réalisation d'un canapé d'angle.

Par souci de simplification, les éléments communs et différentes figures seront désignés par les mêmes références.

La figure 1 illustre, à titre d'exemple, un ensemble de pièces destinées à former un canapé.

Cet ensemble 1 comprend deux cadres 10 et 11, ici de forme rectangulaire. Ces deux cadres sont de forme sensiblement identiques et leurs dimensions sont choisies pour correspondre à celles de l'assise du canapé, après montage.

Sur le cadre 10, est monté un système de sangles 10f ou tout autre système de suspension équivalent.

L'ensemble 1 comporte également un panneau de dossier 12 et un panneau avant 15. Ces deux panneaux sont également de forme rectangulaire, leur longueur correspondant à la longueur des cadres 10 et 11.

L'ensemble 1 comporte en outre, dans cet exemple, quatre pièces de connexion 13 de forme sensiblement parallélépipédique et percées d'une pluralité d'ouvertures 130, ainsi qu'un moyen 16 destiné à former entretoise et qui sera mieux visible sur la figure 2 notamment.

L'ensemble 1 comporte de surcroît deux éléments latéraux 14 destinés à former les accoudoirs du canapé, ainsi que quatre pieds 17.

Enfin, cet ensemble 1 est associé à des coussins de dossier 18 et de siège 19 qui seront placés sur la structure du meuble, après son montage.

On notera encore que toutes les pièces de l'ensemble sont percées d'orifices destinés au passage de moyens de fixation, permettant leur assemblage. La figure 1 illustre les orifices 12a et 12b sur le panneau de dossier 12, les orifices 11 a et 11 b sur le cadre 11, les orifices 14a sur l'élément latéral 14 et les orifices 17a sur les pieds 17.

A cet ensemble 1, sont associés des moyens de fixation qui ne sont pas illustrés sur la figure 1.

Il convient dès à présent de noter qu'un ensemble de pièces selon l'invention destinées à former un fauteuil ne comporte pas nécessairement l'élément 16 formant entretoise. Par ailleurs, dans ce cas, les dimensions des cadres 10 et 11, ainsi que celles du panneau de dossier 12 et du panneau avant 15 sont adaptées aux dimensions du fauteuil. De même, si le canapé doit comporter une assise importante, par exemple pour un canapé trois places, l'ensemble de pièces selon l'invention pourra comprendre un moyen 16 supplémentaire, voire des pieds supplémentaires.

De même, le panneau avant 15 est prévu pour des raisons esthétiques et pourrait, dans certains cas, être omis.

Enfin, toutes les pièces de l'ensemble 1 qui sont destinées à être apparentes, après le montage du meuble, sont au préalable rembourrées et tapissées. Il s'agit des pièces 12, 14 et 15.

Le procédé d'assemblage de l'ensemble 1 va maintenant être illustré en référence aux figures 2 à 5.

La figure 2 illustre la première étape du procédé d'assemblage, dans laquelle les cadres 10 et 11 sont positionnés de façon à être en regard, les pièces de connexion 13 étant disposées entre les deux cadres et au niveau de chaque coin, tandis que l'élément 16 formant entretoise est disposé sensiblement au milieu des plus grands côtés 10c, 11c des cadres.

Au préalable, les orifices 13a prévus sur deux faces opposées des éléments de connexion 13, sont munis de tourillons 20.

La figure 2 montre que le moyen 16 formant entretoise est muni de quatre épaulements 16a qui sont destinés à pouvoir s'insérer dans des encoches 10b et 11 b prévues sur les grands côtés 10c et 11 c des cadres 10 et 11. Comme l'illustre la figure 2, l'élément 16 comporte, à chacune de ses extrémités, deux épaulements 16a en vis-à-vis. De façon correspondante, chaque cadre 10, 11 comporte deux encoches 10b, 11 b en vis-à-vis sur chacun de ses grands côtés 10c et 11 c.

Une fois ce positionnement réalisé, les cadres 10 et 11 sont rapprochés l'une de l'autre, dans la direction des flèches F1 et F2.

En conséquence, les tourillons 20 pénètrent dans les orifices 10a et 11 a prévus à chaque coin des cadres 10 et 11 et les épaulements 16a du moyen 16 viennent s'insérer dans les encoches 10b et 11b. Dans cet exemple de réalisation, deux orifices 10a, 11a sont prévus à chaque coin des cadres et sont destinés à recevoir les deux tourillons 20 correspondants de chaque pièce de connexion 13. Pour assurer la fixation des tourillons, des moyens de collage adaptés peuvent être prévus dans les orifices 10a et 11 a.

Après assemblage des cadres 10 et 11, des pièces de connexion 13 et du moyen 16 formant entretoise, on peut encore prévoir de placer d'autres éléments de fixation au niveau de quatre coins de chaque cadre, au niveau des orifices référencés 10e et 11e.

La figure 3 illustre deux autres étapes du procédé d'assemblage selon l'invention. Il s'agit tout d'abord de l'étape dans laquelle la face avant 15 est fixée sur les cadres, les pièces de connexion et l'entretoise préalablement assemblés. Cette fixation peut notamment être réalisée au moyen de vis passant par les orifices 130a illustrés sur la figure 2. Bien entendu, des orifices correspondant sont alors prévus sur la face avant 15 mais ils ne sont pas illustrés sur les figures. L'autre étape illustrée sur la figure 3 est la liaison du panneau de dossier 12 sur les deux pièces de connexion 13, situées à l'opposé de la face avant 15. Comme l'illustre la figure 3, les cadres 10 et 11, les pièces de connexion, le moyen 16 et la face avant 15 précédemment assemblés sont placés en regard du panneau du dossier 12, de telle sorte que les pièces de connexion 13 opposées à la face avant soient en regard du panneau 12. Les pièces précédemment assemblées sont déplacées selon les flèche F3 jusqu'à ce qu'un contact soit établi avec le panneau de dossier. Des moyens de fixation, tels que des vis 21, sont alors insérés dans les orifices 130b prévus sur les pièces de connexion 13. On a alors réalisé la partie centrale 2 du canapé.

Pour maintenir la rigidité du dossier dans le temps, des éléments de fixation peuvent également être introduits dans le panneau de dossier 12 et le cadre 10.

On se réfère maintenant à la figure 4 qui illustre une autre étape du procédé d'assemblage dans laquelle les deux éléments latéraux 14 sont positionnés en regard de la partie centrale 2 du meuble.

Comme l'illustre la figure 4, le cadre 11 est positionné de façon à être au même niveau que les faces 14b des éléments latéraux 14.

Les éléments latéraux 14 sont ensuite rapprochés de la partie centrale 2, selon les mouvements indiqués par les flèches F4 et F5.

Lorsque les éléments latéraux sont en appui sur la partie centrale 2, des moyens de fixation, tels que les vis 22 illustrées sur la figure 4, sont insérés dans les orifices traversants 130c des pièces de connexion 13 et dans les orifices 14a des éléments latéraux 14.

Dans une autre étape, les pieds 17 sont montés sur les faces 14b des éléments latéraux 14, par des moyens de fixation 23. Ces derniers traversent les orifices 17a prévus à travers les pieds 17.

La figure 4 montre deux pieds 17, lors de leur positionnement sur la face 14b d'un élément latéral 14, et deux pieds 17, positionnés sur une face latérale 14b d'un autre élément 14, et avant l'introduction des moyens de fixation 23.

Dans les figures 2 à 4, les différentes pièces ont été représentées à nu, pour faire apparaître leur structure. Cependant, comme indiqué précédemment, le panneau du dossier 12, les éléments latéraux 14 et la face avant 15 sont de préférence préalablement rembourrés et tapissés.

Une fois réalisées les étapes décrites en référence à la figure 4, le meuble est à l'état monté et il est positionné sur les pieds 17.

Il ne reste plus alors qu'à placer les coussins de dossier 18, respectivement les coussins 19 en les déplaçant suivant les flèches F6, respectivement F7, comme l'illustre la figure 5.

Le procédé d'assemblage aura ainsi permis d'obtenir un canapé à deux places 3.

La description qui précède montre que l'ensemble de pièces 1 illustré à la figure 1 peut être emballé avec un encombrement extrêmement réduit. Ceci permet donc de limiter l'espace nécessaire lors du transport et du stockage des pièces.

Enfin, ces pièces sont conçues pour permettre un assemblage très facile et qui peut être réalisé sans difficulté par un non-professionnel.

Par ailleurs, si une pièce doit être remplacée, par exemple un élément latéral 14 formant accoudoir, on comprend qu'il suffit de libérer les moyens de fixation 22 correspondants et de retirer l'élément détérioré. Celui-ci pourra ensuite être remplacé par un accoudoir neuf.

Ceci évite de remplacer complètement le canapé, notamment dans le cadre d'un service après-vente, ce qui limite considérablement les frais du fabricant.

Enfin, les pièces 12, 14 et 15 qui sont tapissées au préalable, sont de forme très simple et les opérations de tapissage peuvent être standardisées.

On se réfère maintenant à la figure 6 qui illustre un ensemble 4 de pièces qui doit être prévu en complément de l'ensemble 1, pour réaliser un canapé d'angle tel qu'illustré à la figure 10.

Cet ensemble complémentaire comprend deux autres cadres 40 et 41 de formes sensiblement identiques et dont les dimensions correspondent à celles de l'angle dans le meuble monté, un panneau de dossier 42 dont la largeur correspond à celle des deux autres cadres, ainsi que des pièces de connexion 13 complémentaires, au nombre de six dans l'exemple représenté.

Comme le cadre 10 décrit à la figure 1, des moyens 40f du type sangles sont situés sur le cadre 40.

Cet ensemble 4 comporte également un autre moyen 16 formant entretoise ainsi qu'un panneau avant 45 et deux panneaux latéraux 46 et quatre pieds 17 complémentaires.

Enfin, il est également prévu un coussin de dossier 18 et un coussin d'assise 19a, adaptés aux dimensions de l'angle du canapé et donc des cadres 40 et 41. Le montage des ensembles 1 et 4 de pièces pour réaliser un canapé d'angle conforme à la figure 10 va maintenant plus précisément décrit.

Le procédé consiste tout d'abord à assembler une partie des pièces de l'ensemble 1 comme décrit précédemment en référence aux figures 2 et 3, de façon à obtenir la partie centrale 2 de la partie droite du canapé.

On procède ensuite à la réalisation de la partie centrale de l'angle du canapé comme cela est illustré aux figures 7 et 8.

Dans cette étape, l'assemblage des cadres 40 et 41, des pièces de connexion 13 prévues aux coins des cadres et du moyen 16 formant entretoise s'effectue comme décrit précédemment, en référence à la figure 2.

Le montage des moyens de fixation s'effectue par l'intermédiaire des orifices 40a et 41 a pour les tourillons 20 et les orifices 40e et 41 e pour des vis.

L'assemblage de la partie centrale 5 ne diffère de l'assemblage de la partie centrale 2 seulement en ce que sont, de préférence, prévues deux autres paires de pièces de connexion 16 qui sont positionnées de part et d'autre du moyen 16 formant entretoise, comme l'illustre la figure 7. A cet effet, d'autres orifices 40a et 40e sont prévus sur chacun des grands côtés 40c et 41 c des cadres, sensiblement en leur milieu.

La figure 8 illustre l'assemblage des cadres 40 et 41, des huit pièces de connexion 13 et du moyen 16, après montage, sur le panneau de dossier 42.

Dans l'exemple illustré à la figure 8, le panneau avant 45 et les deux panneaux latéraux 46 ont été préalablement montés sur les cadres 40 et 41.

De façon similaire à ce qui a été décrit en référence à la figure 3, les cadres assemblés sont positionnés de telle sorte que la face du cadre 41 la plus éloignée du cadre 40 soit en bordure du panneau de dossier 42. Les cadres sont appliqués sur le panneau de dossier 42 en suivant le mouvement indiqué par les flèches F3.

Ensuite, des moyens de fixation 24 sont introduits dans les orifices traversants 130b des pièces de connexion 13 placées en vis-à-vis du panneau de dossier 42.

Ainsi, à l'issue des étapes d'assemblage illustrées aux figures 7 et 8, la partie centrale 5 de l'angle du canapé est réalisée.

La figure 9 illustre l'étape suivante dans laquelle les deux parties centrales 2 et 5 sont assemblées. Pour cela, les deux parties centrales sont positionnées de façon à ce que les panneaux de dossiers 12 et 42 soient en vis-à-vis. Les deux parties centrales sont ensuite rapprochées l'une de l'autre par un mouvement selon les flèches F8 et F9.

Lorsque les deux parties centrales 2 et 5 sont en contact, des moyens de fixation 25 et 26 sont introduits dans les orifices 130c des pièces de connexion 13 en vis-à-vis. Dans l'exemple illustré sur la figure 9, les moyens de fixation 25 sont destinés à coopérer avec les moyens de fixation 26.

Les éléments latéraux 14 formant accoudoir sont ensuite fixés sur les parties centrales 2 et 5 assemblées, de façon similaire à ce qui a été décrit en référence à la figure 4. Les éléments latéraux 14 sont donc disposés de part et d'autre des parties centrales 2 et 4 assemblées et déplacés selon les flèches F4 et F5.

L'étape suivante consiste à fixer deux pieds 17 sur chaque élément 14 formant accoudoir, comme cela a été précédemment décrit en référence à la figure 4. Deux pieds 17 sont également prévus à proximité de la zone de fixation entre les deux parties centrales 2 et 5. Dans l'exemple illustré à la figure 9, les deux pieds 17 sont fixés sur la partie centrale 2. Enfin, deux pieds sont également prévus sous l'assise de la partie centrale 5, à l'opposé du panneau 14 formant dossier. Les moyens de fixation des pieds sont référencés 23, comme sur la figure 4.

Enfin, la figure 10 montre la dernière étape du procédé, dans laquelle les coussins du dossier 18 et les coussins d'assise 19 et 19a sont placés respectivement sur le dossier et sur l'assise du canapé. Les flèches F6 et F7 illustrent, comme sur la figure 5, la mise en place des coussins.

Le canapé d'angle 6 illustré à la figure 10 est donc, comme le canapé 3, de conception modulaire et présente les mêmes avantages que celui-ci.

Les exemples qui viennent d'être décrits concernent un canapé classique et un canapé comportant un angle.

Cependant, l'invention n'est pas limitée à ces deux exemples. L'invention concerne de façon générale l'assise d'un meuble qui est réalisée à partir de deux cadres et de quatre pièces de connexion.

Cette assise peut être utilisée pour réaliser un simple pouf sur lequel des panneaux latéraux peuvent éventuellement être prévus ; une chauffeuse comportant en outre un dossier ou un accoudoir ; une méridienne comportant en outre un dossier et un accoudoir ; une chaise longue comportant en outre un accoudoir ; ou encore un élément d'angle comportant en outre au moins deux dossiers.

Par ailleurs, la description qui précède montre que les pièces des ensembles selon l'invention peuvent être facilement standardisées et que le nombre de pièces différentes est réduit. Ceci permet également de réduire les coûts de fabrication.

Enfin, si cela s'avère nécessaire, une partie des pièces d'un ensemble selon l'invention pourra être livrée pré-montée. Il peut notamment s'agir des cadres et des pièces de connexion associées, lorsque la conception du canapé impose de tapisser son assise.

Les avantages procurés par l'invention sont encore obtenus, malgré ce prémontage partiel.

Les signes de références insérés après les caractéristiques techniques figurant dans les revendications ont pour seul but de faciliter la compréhension de ces dernières et ne sauraient en limiter la portée.

## Revendications

1. Ensemble de pièces destinées à former un meuble, comprenant :
- deux cadres (10, 11) de formes sensiblement identiques, dont les dimensions correspondent à celles de l'assise du meuble monté, des moyens (10f) de suspension étant fixés sur l'un (10) des deux cadres,
- au moins une pièce prise parmi un panneau de dossier (12, 42) et un élément latéral (14) destiné à former un accoudoir du meuble monté, lesdits deux cadres et ladite au moins une pièce étant percés d'orifices destinés au passage de moyens de fixation et
- au moins quatre pièces de connexion (13), **caractérisé en ce que** toutes les pièces de connexion dudit ensemble sont de formes sensiblement identiques et parallélépipédiques, les pièces de connexion étant percées d'orifices destinés au passage desdits moyens de fixation sur au moins quatre de leurs faces, grâce auxquels lesdits cadres et ladite au moins une pièce peuvent être assemblés sur lesdites pièces de connexion pour réaliser le meuble.

2. Ensemble selon la revendication 1, comprenant en outre, un moyen (16) formant entretoise et destiné à être placé dans l'assise du meuble pour le renforcer.

3. Ensemble selon l'une des revendications 1 ou 2, dans lequel les cadres (10, 11) de l'ensemble sont de forme rectangulaire.

4. Ensemble selon l'une des revendications 1 à 3 et destiné à la réalisation d'un canapé comprenant un angle, cet ensemble comprenant de surcroît :
- deux autres cadres (40, 41) de formes sensiblement identiques, des moyens (40f) de suspension étant fixés sur l'un (40) de ces deux autres cadres, et
- un autre panneau (42) de dossier dont la largeur correspond à celle des deux autres cadres, lesdits autres cadres et ledit autre panneau de dossier étant percés d'orifices destinés au passage de moyens de fixation.

5. Ensemble selon la revendication 1, comprenant en outre au moins deux panneaux de dossier pour former un meuble du type angle.

6. Ensemble selon l'une des revendications 1 à 5, comprenant au moins un panneau (45, 46) destiné à être placé sur une face du meuble.

7. Ensemble selon l'une des revendications 1 à 6, comprenant plusieurs pieds (17).

8. Ensemble selon l'une des revendications 1 à 7, dans lequel au moins certaines pièces (12, 14, 15) sont rembourrées et tapissées.

9. Ensemble selon l'une des revendications 1 à 8, comprenant également des coussins d'assise et/ou de dossier, adaptés à la forme du meuble à réaliser.

10. Procédé d'assemblage d'un ensemble de pièces conforme à l'une des revendications 1 à 9 et destiné à obtenir l'assise d'un meuble, le procédé comprenant les étapes suivantes :
(a) le positionnement de pièces de connexion (13) entre les deux cadres (10, 11), au moins au niveau des quatre coins ;
(b) la liaison des cadres (10, 11) et des pièces de connexion (13) par des moyens de fixation (20) pour réaliser l'assise du meuble.
(c) la liaison de pièces de connexion et d'au moins une pièce prise parmi un panneau de dossier (12, 42) et un élément latéral (14) destiné à former un accoudoir du meuble monté, par des moyens de fixation.

11. Procédé selon la revendication 10, destiné à un ensemble de pièces comportant également au moins un moyen formant entretoise, le procédé consistant en outre, dans l'étape (a), à positionner ledit au moins un moyen (16) formant entretoise entre les deux cadres (10, 11).

12. Procédé d'assemblage selon l'une des revendications 10 ou 11, adapté pour un ensemble de pièces pour un meuble du type canapé
d'angle, tel que revendiqué dans la revendication 4, ce procédé d'assemblage comprenant les étapes suivantes :
- la réalisation de la partie centrale (2) du canapé, à partir de cadres (10, 11) conformément aux étapes (a) et (b) ;
- la réalisation de la partie centrale (5) de l'angle du canapé avec les deux autres cadres (40, 41) et au moins quatre pièces de connexion (13), conformément aux étapes (a) et (b) ; et
- la liaison des deux parties centrales (2, 5) et des pièces de connexion, par des moyens de fixation (25, 26), de façon à réaliser la partie centrale du canapé d'angle.

13. Procédé selon la revendication 12, pour un ensemble de pièces comportant un autre moyen (16) formant entretoise et deux paires de pièces de connexion (13) complémentaires, le procédé consistant alors, lors de la réalisation de la partie centrale de l'angle du canapé, à positionner ledit au moins un moyen (16) formant entretoise entre les deux autres cadres (10, 11) et les deux paires de pièces de connexion, de part et d'autre dudit moyen (16), puis à assurer la liaison de ces pièces de connexion et du moyen formant entretoise lors de l'étape (b) de la réalisation de la partie centrale de l'angle du canapé.

## Claims

1. Set of components which are intended to form an item of furniture, comprising:
- two frames (10, 11) which have substantially identical shapes and whose dimensions correspond to those of the seat of the assembled item of furniture, suspension means (10f) being fixed to one (10) of the two frames,
- at least one component taken from a backrest panel (12, 42) and a lateral element (14) which is intended to form'an armrest of the assembled item of furniture, holes which are intended for the passage of fixing means extending through the two frames and the at least one component and
- at least four connection components (13), **characterised in that** all the connection components of the assembly have substantially identical and parallelepipedal shapes, holes which are intended for the passage of the fixing means extending through the connection components on at least four of the faces thereof, by which means the frames and the at least one component can be assembled on the connection components in order to produce the item of furniture.

2. Set according to claim 1, further comprising a means (16) which forms a cross-member and which is intended to be placed in the seat of the item of furniture in order to reinforce it.

3. Set according to either claim 1 or claim 2, wherein the frames (10, 11) of the assembly are rectangular.

4. Set according to any one of claims 1 to 3 which is intended to produce a sofa which comprises a corner, this set further comprising:
- two other frames (40, 41) having substantially identical shapes, suspension means (40f) being fixed to one (40) of these other two frames, and
- another backrest panel (42) whose width corresponds to that of the other two frames, holes which are intended for the passage of fixing means extending through the other frames and the other backrest panel.

5. Set according to claim 1, further comprising at least two backrest panels in order to form an item of furniture of the corner type.

6. Set according to any one of claims 1 to 5, comprising at least one panel (45, 46) which is intended to be placed on a face of the item of furniture.

7. Set according to any one of claims 1 to 6, comprising a plurality of feet (17).

8. Set according to any one of claims 1 to 7, wherein at least some components (12, 14, 15) are padded and upholstered.

9. Set according to any one of claims 1 to 8, also comprising seat and/or back cushions which are adapted to the shape of the item of furniture to be produced.

10. Method for assembling a set of components according to any one of claims 1 to 9 which is intended to produce the seat of an item of furniture, the method comprising the following steps:
(a) positioning connection components (13) between the two frames (10, 11), at least in the region of the four corners;
(b) connecting the frames (10, 11) and the connection components (13) using fixing means (20) to produce the seat of the item of furniture;
(c) connecting connection components and at least one component from a backrest panel (12, 42) and a lateral element (14) which is intended to form an armrest of the assembled item of furniture, using fixing means.

11. Method according to claim 10, which is intended for a set of components also comprising at least one means which forms a cross-member, the method further involving, in step (a), positioning the at least one means (16) which forms a cross-member between the two frames (10, 11).

12. Assembly method according to either claim 10 or claim 11, suitable for a set of components for an item of furniture of the corner sofa type, as claimed in claim 4, this assembly method comprising the following steps:
- producing the central portion (2) of the sofa, from frames (10, 11) in accordance with steps (a) and (b);
- producing the central portion (5) of the corner of the sofa with the other two frames (40, 41) and at least four connection components (13) in accordance with steps (a) and (b); and
connecting the two central portions (2, 5) and the connection components, using fixing means (25, 26), so as to produce the central portion of the corner sofa.

13. Method according to claim 12, for a set of components comprising another means (16) which forms a cross-member and two pairs of complementary connection components (13), the method involving, when the central portion of the corner of the sofa is produced, positioning the at least one means (16) which forms a cross-member between the other two frames (10, 11) and the two pairs of connection components, at one side and the other of the means (16), then bringing about the connection of these connection components and the means which forms a cross-member during the step (b) for producing the central portion of the corner of the sofa.

## Patentansprüche

1. Gesamtheit von Teilen, welche bestimmt sind, ein Möbel zu bilden, umfassend:
zwei Rahmen (10, 11) von im Wesentlichen identischer Form, deren Abmessungen denjenigen der Basis des montierten Möbels entsprechen, wobei Aufhängungsmittel (10f) an einem (10) der zwei Rahmen befestigt sind,
- mindestens ein Teil ausgewählt aus einer rückseitigen Platte (12, 42) und einem Seitenelement (14), bestimmt zum Bilden einer Seitenlehne des montierten Möbels zu bilden, wobei die zwei Rahmen und das mindestens eine Teil von Öffnungen durchbohrt sind, welche zum Durchgang von Befestigungsmitteln bestimmt sind, und
- mindestens vier Verbindungsteile (13), **dadurch gekennzeichnet, dass** alle Verbindungsteile der Gesamtheit von im Wesentlichen gleicher und parallelepipedischer Form sind, wobei die Verbindungsteile auf mindestens vieren ihrer Seiten von Öffnungen durchbohrt sind, welche zum Durchgang der Befestigungsmittel bestimmt sind, dank welcher die Rahmen und das mindestens eine Teil über die Verbindungsmittel zusammengesetzt werden können, um das Möbel zu fertigen.

2. Gesamtheit gemäß Anspruch 1, umfassend zudem ein einen Querriegel bildendes Mittel (16), welches bestimmt ist, in der Basis des Möbels zur Verstärkung derselben angeordnet zu werden.

3. Gesamtheit gemäß einem der Ansprüche 1 oder 2, in welcher die Rahmen (10, 11) der Gesamtheit rechteckförmig sind.

4. Gesamtheit gemäß einem der Ansprüche 1-3 und zur Fertigung eines Sofas umfassend einen Winkel bestimmt, wobei die Gesamtheit überdies umfasst:
- zwei-weitere Rahmen (40, 41) im Wesentlichen identischer Form, wobei Aufhängungsmittel (40f) an einem (40) der zwei weiteren Rahmen befestigt sind, und
- eine weitere Rückenplatte (42), deren Breite derjenigen der zwei weiteren Rahmen entspricht, wobei die weiteren Rahmen und die weitere Rückenplatte von Öffnungen durchbohrt sind, welche zum Durchgang von Befestigungsmitteln bestimmt sind.

5. Gesamtheit gemäß Anspruch 1, umfassend zudem mindestens zwei Rückenplatten zum Bilden eines Möbels vom Winkeltyp.

6. Gesamtheit gemäß einem der Ansprüche 1-5, umfassend mindestens eine Platte (45, 46), welche bestimmt ist, auf einer Seite des Möbels angeordnet zu werden.

7. Gesamtheit gemäß einem der Ansprüche 1-6, umfassend mehrere Füße (17).

8. Gesamtheit gemäß einem der Ansprüche 1-7, bei welchem zumindest bestimmte Teile (12, 14, 15) gepolstert und bespannt sind.

9. Gesamtheit gemäß einem der Ansprüche 1-8, umfassend weiterhin Sitzkissen und/oder Rückenkissen, angepasst an die Form des zu fertigenden Möbels.

10. Verfahren zum Zusammensetzen einer Gesamtheit von Teilen entsprechend einem der Ansprüche 1-9 und bestimmt, die Basis eines Möbels zu erhalten, wobei das Verfahren die folgenden Schritte umfasst:
(a) die Positionierung von Verbindungsteilen (13) zwischen die zwei Rahmen (10, 11) zumindest auf Ebenen der vier Ecken,
(b) die Verbindung der Rahmen (10, 11) und der Verbindungsteile (13) durch Befestigungsmittel (20), um die Basis des Möbels zu erhalten,
(c) die Verbindung der Verbindungsteile und mindestens einem Teil ausgewählt aus einer Rückenplatte (12, 42) und einem Seitenelement (14), bestimmt zum Bilden einer Seitenlehne des montierten Möbels, durch Befestigungsmittel.

11. Verfahren gemäß Anspruch 10, bestimmt für eine Gesamtheit von Teilen umfassend zudem mindestens ein einen Querriegel bildendes Mittel, wobei das Verfahren in Schritt (a) zusätzlich das Positionieren des mindestens einen einen Querriegel bildenden Mittels (16) zwischen die zwei Rahmen (10, 11).

12. Verfahren zum Zusammensetzen gemäß einem der Ansprüche 10 oder 11, angepasst für eine Gesamtheit von Teilen für ein Möbel vom Winkelsofatyp wie in Anspruch 4 beansprucht, wobei das Verfahren zum Zusammensetzen die folgenden Schritte umfasst:
- die Fertigung des Mittelteils (2) des Sofas ausgehend von Rahmen (10, 11) entsprechend den Schritten (a) und (b),
- die Fertigung des Mittelteils (5) des Winkels des Sofas mit den zwei weiteren Rahmen (40, 41) und mindestens vier Verbindungsteilen (13) entsprechend den Schritten (a) und (b), und
- die Verbindung der zwei Mittelteile (2, 5) und von Verbindungsteilen durch Befestigungsmitteln (25, 26) in einer Weise, den Mittelteil des Winkelsofas zu fertigen.

13. Verfahren gemäß Anspruch 12 für eine Gesamtheit von Teilen umfassend ein weiteres einen Querriegel bildendes Mittel (16) und zwei komplementäre Paare von Verbindungsteilen (13), wobei das Verfahren dann bei der Fertigung des Mittelteils des Winkels des Sofas daraus besteht, das mindestens eine einen Querriegel bildende Mittel (16) zwischen die zwei weiteren Rahmen (10, 11) und die zwei Paare von Verbindungsteilen auf beiden Seiten des Mittels (16) zu positionieren und dann die Verbindung der Verbindungsteile und des einen Querriegel bildenden Mittels während des Schritts (b) der Fertigung des Mittelteils des Winkels des Sofas sicherzustellen.
